# EUROPÄISCHE PATENTSCHRIFT

(11) **EP 2 805 341 B1**
(45) Veröffentlichungstag und Bekanntmachung des Hinweises auf die Patenterteilung: **02.09.2020**
(21) Anmeldenummer: 13703990.5
(22) Anmeldetag: 10.01.2013
(51) Int. Cl.: H01F 38/14

(54) **SPULENANORDNUNG FÜR EIN SYSTEM ZUR INDUKTIVEN ENERGIEÜBERTRAGUNG**
COIL ARRANGEMENT FOR A SYSTEM FOR INDUCTIVE ENERGY TRANSMISSION
AGENCEMENT DE BOBINE POUR UN SYSTEME DE TRANSFERT D'ÉNERGIE PAR INDUCTION

(30) Priorität: 19.01.2012 DE 102012000906
(43) Veröffentlichungstag der Anmeldung: 26.11.2014
(73) Patentinhaber: SEW-EURODRIVE GmbH & Co. KG, 76646 Bruchsal (DE)
(72) Erfinder: VANAUD, Sébastien, F-33470 Gujan-Mestras (FR)
(86) Internationale Anmeldenummer: PCT/EP2013/000048
(87) Internationale Veröffentlichungsnummer: WO 2013/107620

(56) Entgegenhaltungen:
- EP-A1- 1 426 982
- EP-A1- 2 797 092
- WO-A1-2008/016273
- WO-A1-2012/101729
- WO-A2-98/31073
- DE-A1-102007 023 343
- DE-A1-102010 050 935
- JP-A- 2010 283 263
- US-A1- 2010 007 215

## Beschreibung

Die Erfindung betrifft eine Spulenanordnung für ein System zur induktiven Energieübertragung.

Es ist allgemein bekannt, eine Spulenwicklung um einen Spulenkern herumgewickelt vorzusehen. Hierbei wird als Material des Spulenkerns Ferrit verwendet.

Aus der WO 98 / 31073 A2 ist eine elektrische Kopplungsanordnung für ein Elektrofahrzeug bekannt, wobei Bänder aus amorphem oder nanokristalliner Legierung abwechselnd angeordnet sind.

Aus der US 2010 / 007215 A1 ist einen weichmagnetische Anordnung für induktive Energieübertragung bekannt.

Aus der JP 2010 283263 A ist eine Anordnung mit erster und zweiter Spulenwicklung bekannt, die zur induktiven Leistungsübertragung und Signalübertragung verwendet wird.

Aus der nachveröffentlichten WO 2012/101729 A1 ist eine induktive Ladevorrichtung bekannt.

Aus der WO 2008/016273 A1 ist eine induktive Ladeanordnung bekannt, bei der Leistung und Daten übertragen werden.

Aus der EP 1 426 982 A1 ist eine laminierte weichmagnetische Anordnung bekannt.

Aus der DE 10 2010 050935 A1 ist eine Vorrichtung zur berührungslosen Energieübertragung bekannt, bei der eine Flachwicklung über einem Ferritbereich angeordnet ist.

Aus der nachveröffentlichten EP 2 797 092 A1 ist eine magnetische Abschirmung für ein induktives Ladesystem bekannt.

**Aus der** DE 10 2007 023 343 A1 ist ein Übertragerkopf bekannt.

Der Erfindung liegt daher die Aufgabe zugrunde, eine Spulenanordnung für ein System zur induktiven Energieübertragung weiterzubilden, wobei eine verbesserte Effektivität bei Herstellung und Betrieb erreichbar sein soll.

Erfindungsgemäß wird die Aufgabe bei der Spulenanordnung nach Anspruch 1 gelöst.

Wichtige Merkmale der Erfindung bei der Spulenanordnung sind, dass sie für ein System zur induktiven Energieübertragung vorgesehen sind, wobei die Spulenanordnung eine Wicklung und einen Stapel aufweist, wobei die Wicklungsachse parallel zur Stapelrichtung am Ort der Wicklungsachse ausgerichtet ist, wobei die Wicklung eine Flachwicklung ist.

Von Vorteil ist dabei, dass der Stapel ein geringes spezifisches Gewicht aufweist. Somit sind also massereiche Ferritmaterialien einsparbar oder zumindest reduzierbar. Außerdem ist ein Stapel elastischer oder flexibler als ein einstückig aufgebautes Vollmaterial. Des Weiteren ist durch den Schichtaufbau eine hohe Magnetisierung des Materials erreichbar. Denn die Wechselwirkung der Schichten untereinander ist reduziert infolge der Beabstandung. Insbesondere ist auch die quasi-ebene Anordnung der Weißschen Bezirke vorteilig, da bei einer räumlichen Anordnung Magnetfeldlinien um einige der Bezirke herum erfolgen, solange noch keine vollständige Sättigung erreicht ist.

Vorteiligerweise ist die erfindungsgemäße Spulenanordnung bei einem System zur induktiven Energieübertragung anwendbar.

Vorteil der Erfindung ist also auch, dass eine verbesserte Effektivität bei der Fertigung erreichbar ist, indem der erfindungsgemäße Folienstapel aufwendig zu fertigende Ferritteile ersetzt. Außerdem ist der Stapel insgesamt weniger spröde als das Ferritmaterial und ist sogar auf schwingende Oberflächen aufbringbar und/oder auf diesen betreibbar.

Außerdem ist Herstellung vereinfacht, weil einfache Klebeverfahrensschritte ausreichen zum Herstellen der Verbindungen. Zur Erreichung höherer Steifigkeit ist das Aufkleben auf ein Trägerteil ausführbar.

Bei einer erfindungsgemässen Ausgestaltung ist die Wicklung mittels Leiterbahnen einer mehrlagigen Leiterplatte ausgeführt. Von Vorteil ist dabei, dass eine einfache Fertigung, insbesondere Massen-Fertigung, ermöglicht ist.

Bei einer erfindungsgemässen Ausgestaltung ist die Wicklung kreisförmig ausgeführt. Von Vorteil ist dabei, dass die Wicklungsform an die jeweilige begrenzenden Teile anpassbar ist. Außerdem ist eine optimale Ausnutzung der zur Verfügung stehenden Fläche erreichbar.

Bei einer erfindungsgemässen Ausgestaltung weist der Stapel Schichten aus magnetisierbarem Material auf. Von Vorteil ist dabei, dass die Schichten dünn ausführbar sind und somit der Stapel eine geringe Masse aufweist. Zwischen den Schichten ist Material mit geringem spezifischem Gewicht eingesetzt, so dass der Stapel flexibel adaptierbar ist an ein Trägerteil oder an jeweils verschiedene andere Anbauteile. Erfindungsgemäss ist als magnetisierbares Material eine amorphe Eisenlegierung verwendet ist, welche eine nanokristalline Struktur aufweist, insbesondere wobei die relative magnetische Permeabilität des Materials den Wert von 30 000 übersteigt, insbesondere einen Wert zwischen 50 000 und 200 000 aufweist. Von Vorteil ist dabei, dass eine hohe Permeabilität zur Verfügung steht bei gleichzeitig geringer Masse des Materials. Die Sättigungsfeldstärke des Materials übersteigt 1 T, also ein Tesla. Vorzugsweise übersteigt sie sogar 1,1 T. Auf diese Weise sind starke Magnetfelder bei dem induktiven Übertrager einsetzbar. Erfindungsgemäss ist zwischen den Schichten jeweils ein Folie aus Polyethylen, Polypropylen oder Polyimid angeordnet ist. Von Vorteil ist dabei, dass kostengünstige einfach herstellbare Folien verwendbar sind und somit die das magnetisierbare Material, also ferromagnetisches Material, vor Umwelteinflüssen schützbar ist. Insbesondere ist somit auch die Korrosion vermindert oder verhindert. Erfindungsgemäss weist der Stapel Klebeschichten auf, so dass die Folie mit den Schichten jeweils beidseitig klebeverbunden ist. Von Vorteil ist dabei, dass eine einfache Fertigung des Stapels in einer Maschine ausführbar ist, bei der die Folien von einer Rolle abgerollt und somit der Schichtaufbau mit den Schichten in einfacher Weise ausführbar ist.

Bei einer vorteilhaften Ausgestaltung weist jede Schicht eine in Stapelrichtung gemessene Schichtdicke zwischen 1 µm und 150 µm auf, insbesondere eine Schichtdicke zwischen 15µm und 50µm aufweist. Von Vorteil ist dabei, dass im Wesentlichen die Weißschen Bezirke nebeneinander in einer ebenen Anordnung anordenbar sind. Weiter vorteilig ist, dass der Eintritt und Austritt der Feldlinien senkrecht zur Oberfläche erfolgen kann und Abweichungen vom Idealverlauf verhinderbar sind, also Volumeneffekte reduzierbar sind. Denn im Gegensatz zur Erfindung treten die Feldlinien bei Verwendung eines Ferritmaterials hoher Wandstärke nicht ideal geradlinig hindurch. Bei den erfindungsgemäß dünnen Schichten sowie der hohen Permeabilität treten die Magnetfeldlinien im Wesentlichen geradlinig parallel zur Stapelrichtung durch die Schichten hindurch. Außerdem tritt bei hoher Magnetfeldstärke die Sättigung wohldefiniert ein. Im Gegensatz hierzu tritt die Sättigung bei einem massiven Vollkörper in unvorhersehbarer Weise ein.

Bei einer vorteilhaften Ausgestaltung wird das von der Wicklung erzeugte oder das die Wicklung durchdringende Magnetfeld durch eine Spulenkernanordnung zumindest teilweise geleitet, welche den Stapel, insbesondere als Joch, und ein oder mehrere Ferritteile, insbesondere als inneren beziehungsweise äußeren Schenkel der Spulenkernanordnung, aufweist, insbesondere wobei das oder die Ferritteile den Stapel berühren und/oder mit diesem klebeverbunden oder mit Vergussmasse vergossen sind. Von Vorteil ist dabei, dass senkrecht zum Stapel, also in Stapelrichtung, Ferritteile zusätzlich zur Feldlenkung verwendbar sind, welche in Wirkverbindung treten mit dem Stapel. Statt der Ferritteile sind aber auch zum erstgenannten Stapel gleichartig aufgebaute Stapel verwendbar, die geometrisch derart begrenzt sind, dass sie als Joch oder Schenkel verwendbar sind.

Bei einer vorteilhaften Ausgestaltung ist die Wicklung mittels Vergussmasse vergossen, insbesondere wobei der Stapel stoffschlüssig mit der Vergussmasse verbunden ist. Von Vorteil ist dabei, dass eine mechanische Stabilisierung erreichbar ist, wobei gleichzeitig eine verbesserte Wärmeableitung erreichbar ist, indem gut wärmeleitende Vergussmasse verwendet wird.

Weitere Vorteile ergeben sich aus den Unteransprüchen.

Die Erfindung wird nun anhand von Abbildungen näher erläutert:
In der Figur 1 ist ein schematischer Aufbau einer beispielhaften Spulenanordnung, die nicht Teil der Erfindung ist, gezeigt.

Hierbei ist eine als Flachwicklung ausgeführte Wicklung 2 auf einem Stapel 1, insbesondere Folienstapel, angeordnet. Die Stapelrichtung des Stapels 1 ist parallel zur Wicklungsachse der Wicklung 2 ausgebildet.

Der Stapel weist in Stapelrichtung hintereinander angeordnete Schichten auf. Hierbei sind die Schichten aus magnetisierbarem Material, insbesondere ferromagnetischem Material, eingesetzt. Jede Schicht weist eine in Stapelrichtung gemessene Schichtdicke zwischen 1 µm und 150 µm auf, insbesondere zwischen 15µm und 50µm. Als Material ist eine amorphe Eisenlegierung verwendet, welches nanokristallin ist. Die relative magnetische Permeabilität übersteigt den Wert von 30 000 und liegt vorzugsweise zwischen 50 000 und 200 000.

In Stapelrichtung ist vor und hinter jeder dieser Schichten jeweils eine Polyethylen-Folie angeordnet. Zwischen der jeweiligen Schicht und einer jeweiligen Polyethylen-Folie ist jeweils eine Kleber-Schicht angeordnet. Somit sind die Schichten miteinander jeweils klebeverbunden.

Der Stapel weist insgesamt eine in Stapelrichtung gemessene Dicke zwischen 1 mm und 50 mm auf. Die Anzahl der parallel angeordneten Schichten hängt dabei von der Dicke des gesamten Stapels ab. Vorzugsweise sind die Schichtdicken aller Schichten aus magnetisierbarem Material gleich. Auch die Klebeschichten und Folien sind jeweils mit gleicher Dicke in Stapelrichtung ausgeführt.

Das von der Wicklung 2 erzeugte Magnetfeld dringt in Stapelrichtung in den Stapel ein und wird dort entlang der Schichten geleitet bis zum Austritt aus dem Stapel entgegen der Stapelrichtung außerhalb der Wicklung 2.

Zwar weist die Wicklung 2 keinen Spulenkern auf, jedoch wird zumindest im Bereich des Stapels der magnetische Widerstand reduziert. Ferritmaterial ist in diesem Bereich somit verzichtbar.

Statt Polyethylen ist in weiteren erfindungsgemäßen Ausführungsbeispielen auch Polyimid oder Polypropylen verwendbar. Es kann mittig in der Wicklung ein Ferritkern eingesetzt und/oder auch an der Außenseite Ferritmaterial angebracht werden. Auf diese Weise ist zusammen mit dem Stapel ein E-förmiger Spulenkern bildbar. Dabei bildet also der Stapel das Joch und der Ferritkern und das weitere Ferritmaterial jeweils einen Schenkel. Bei rotationssymmetrischer Ausführung umgibt das Ferritmaterial die Wicklung an ihrer Außenseite als Hohlzylinder.

Der Stapel weist wegen seiner großen magnetischen relativen Permeabilität auch eine gute Abschirmwirkung auf. Dies bedeutet, dass auf der von der Wicklung 2 abgewandten Seite des Stapels im Wesentlichen kein Magnetfeld feststellbar ist.

Zur Erhöhung der Steifigkeit ist der Stapel auf einem Trägerteil, insbesondere Trägerplatte angeordnet, insbesondere klebeverbunden. Dieses Trägerteil ist vorzugsweise aus Metall, so dass eine hohe Festigkeit und gute Wärmeleitfähigkeit erreichbar ist und der Stapel somit effektiv entwärmbar ist. Als Metall eignet sich besonders Aluminium oder auch Stahl.

Die Wicklung 2 ist mit Vergussmasse vergossen, wobei die Vergussmasse auch den Stapel stoffschlüssig anbindet. Statt der Polyethylen-Folien Folien können aus PET verwendet werden.

Die Wicklung 2 ist beispielhaft als Wicklung eines induktiven Übertragers verwendbar, insbesondere als Sekundärwicklung. Der Primärleiter ist als langgestreckter Leiter ausführbar, wobei die Sekundärwicklung samt Trägerteil an einer entlang dem Primärleiter bewegbaren Vorrichtung, insbesondere Schienen-geführtes Fahrzeug befestigt ist.

Alternativ ist der Primärleiter als Ringwicklung oder andere Flachwicklung ausführbar. In jedem Fall ist die Wicklung 2 als Sekundärwicklung induktiv gekoppelt an den Primärleiter.

Vorzugsweise weist der Primärleiter bei Ausführung als Ringwicklung oder Flachwicklung auf der von der Wicklung 2 und dem Stapel 1 abgewandten Seite ebenfalls einen Stapel auf, der in gleicher Weise aufgebaut ist wie der der Wicklung 2 zugeordnete Stapel 1.

Bei einem erfindungsgemäßen Ausführungsbeispiel ist statt der in Figur 1 gezeigten rechteckigen Flachwicklung eine kreisförmige Flachwicklung verwendet.

Bei einem erfindungsgemäßen Ausführungsbeispiel ist die Leiterplatte klebeverbunden mit dem Stapel, insbesondere wobei als Klebstoff Vergussmasse verwendet ist.

Bei einem weiteren nicht erfindungsgemäßen Beispiel sind die Leiterplatte, die Schichten und/oder die Flachwicklung jeweils eben und zueinander parallel angeordnet. Somit ist ein einfacher ebener Schichtaufbau ermöglicht.

Erfindungsgemäß sind die Schichten auf einer gekrümmten, also nicht ebenen, Fläche befestigt, wobei die Schichten der Krümmung der Fläche folgen, wobei die Flachwicklung eine kreisförmige ebene Wicklung ist und mittels Klebstoff und/oder Vergussmasse mit dem Stapel verbunden ist, auf der von der Fläche abgewandten Seite des Stapels. Somit ist der Stapel von Schichten befestigt an einer gekrümmten Aluminiumfläche. Wegen des geringen Gewichts des Stapels ist auch eine Klebeverbindung ausreichend leistungsfähig. dem Vorzugsweise ist die Anordnung nach unten hängend an einer Bodenfläche eines Fahrzeugs angeordnet.

### Bezugszeichenliste

- 1: Stapel
- 2: Wicklung

## Patentansprüche

1. Spulenanordnung für ein System zur induktiven Energieübertragung,
wobei die Spulenanordnung eine Spulenwicklung (2) und einen Stapel (1) aufweist, wobei die Wicklungsachse parallel zur Stapelrichtung ,am Ort des Schnittes der Wicklungsachse mit dem Stapel, ausgerichtet ist,
wobei die Wicklung (2) auf dem Stapel (1) angeordnet ist, wobei die Wicklung (2) eine Flachwicklung ist,
wobei der Stapel (1) Schichten aus magnetisierbarem Material aufweist,
wobei als magnetisierbares Material eine amorphe Eisenlegierung verwendet ist, welche eine nanokristalline Struktur aufweist,
zwischen den Schichten jeweils eine Folie aus Polyethylen, Polypropylen oder Polyimid angeordnet ist,
der Stapel (1) Klebeschichten aufweist, so dass die Folie mit den Schichten jeweils beidseitig klebeverbunden ist,
wobei die Schichten auf einer gekrümmten nicht ebenen Aluminiumfläche der Spulenanordnung befestigt sind, wobei die Schichten der Krümmung der Fläche folgen,
wobei die Flachwicklung eine kreisförmige ebene Wicklung (2) ist und mittels Klebstoff und/oder Vergussmasse mit dem Stapel (1) verbunden ist auf der von der Aluminiumfläche abgewandten Seite des Stapels (1),
wobei die Wicklung (2) mittels Leiterbahnen einer mehrlagigen Leiterplatte ausgeführt ist, wobei die Leiterplatte klebeverbunden ist mit dem Stapel (1).

2. Spulenanordnung nach mindestens einem der vorangegangenen Ansprüche, **dadurch gekennzeichnet, dass** die relative magnetische Permeabilität des Materials den Wert von 30 000 übersteigt, insbesondere einen Wert zwischen 50 000 und 200 000 aufweist.

3. Spulenanordnung nach mindestens einem der vorangegangenen Ansprüche, **dadurch gekennzeichnet, dass** jede Schicht eine in Stapelrichtung gemessene Schichtdicke zwischen 1 µm und 150 µm aufweist, insbesondere eine Schichtdicke zwischen 15µm und 50µm aufweist.

4. Spulenanordnung nach mindestens einem der vorangegangenen Ansprüche, **dadurch gekennzeichnet, dass** die Spulenanordnung eine Spulenkernanordnung aufweist, wobei das von der Wicklung (2) erzeugte oder das die Wicklung (2) durchdringende Magnetfeld durch die Spulenkernanordnung zumindest teilweise geleitet wird, welche den Stapel (1), insbesondere als Joch, und ein oder mehrere Ferritteile, insbesondere als inneren beziehungsweise äußeren Schenkel der Spulenkernanordnung, aufweist, insbesondere wobei das oder die Ferritteile den Stapel (1) berühren und/oder mit diesem klebeverbunden oder mit Vergussmasse vergossen sind.

5. Spulenanordnung nach mindestens einem der vorangegangenen Ansprüche, **dadurch gekennzeichnet, dass** die Wicklung (2) mittels Vergussmasse vergossen ist, insbesondere wobei der Stapel (1) stoffschlüssig mit der Vergussmasse verbunden ist.

6. Spulenanordnung nach mindestens einem der vorangegangenen Ansprüche, **dadurch gekennzeichnet, dass** als Klebstoff für die Leiterplatte Vergussmasse verwendet ist.

## Claims

1. Coil arrangement for a system for inductive energy transmission,
wherein the coil arrangement has a coil winding (2) and a stack (1), wherein the winding axis is oriented in parallel with the stacking direction at the site of the intersection of the winding axis and the stack,
wherein the winding (2) is arranged on the stack (1),
wherein the winding (2) is a flat winding,
wherein the stack (1) has layers of magnetisable material,
wherein an amorphous iron alloy having a nanocrystalline structure is used as the magnetisable material,
a film of polyethylene, polypropylene or polyimide is arranged between each layer,
the stack (1) has adhesive layers such that each film is adhesively connected to the layers on both sides,
wherein the layers are secured on a curved, non-planar aluminium surface of the coil arrangement, wherein the layers follow the curvature of the surface,
wherein the flat winding is a circular planar winding (2) and is connected to the stack (1), on the side of the stack (1) facing away from the aluminium surface, by means of adhesive and/or casting compound,
wherein the winding (2) is implemented by means of conducting tracks of a multi-layer printed circuit board, wherein the printed circuit board is adhesively connected to the stack (1).

2. Coil arrangement according to at least one of the preceding claims,
**characterised in that**
the relative magnetic permeability of the material is greater than the value 30,000, in particular has a value between 50,000 and 200,000.

3. Coil arrangement according to at least one of the preceding claims,
**characterised in that**
each layer has a layer thickness, measured in the stacking direction, of between 1 µm and 150 µm, in particular a layer thickness of between 15 µm and 50 µm.

4. Coil arrangement according to at least one of the preceding claims,
**characterised in that**
the coil arrangement has a coil core arrangement,
the magnetic field generated by the winding (2) or passing through the winding (2) is conducted at least in part through the coil core arrangement, which comprises the stack (1), in particular as a yoke, and one or more ferrite parts, in particular as inner or outer legs of the coil core arrangement, the ferrite part(s) in particular being in contact with the stack (1) and/or being adhesively connected thereto or encapsulated using casting compound.

5. Coil arrangement according to at least one of the preceding claims,
**characterised in that**
the winding (2) is encapsulated by means of casting compound, the stack (1) in particular being integrally bonded to the casting compound.

6. Coil arrangement according to at least one of the preceding claims,
**characterised in that**
casting compound is used as the adhesive for the printed circuit board.

## Revendications

1. Ensemble bobine pour un système de transmission d'énergie par induction,
dans lequel l'ensemble bobine présente un enroulement de bobine (2) et un empilement (1), l'axe d'enroulement étant orienté parallèlement à la direction d'empilement au point d'intersection de l'axe d'enroulement avec l'empilement,
dans lequel l'enroulement (2) est disposé sur l'empilement (1),
dans lequel l'enroulement (2) est un enroulement plat,
dans lequel l'empilement (1) présente des couches en matériau magnétisable,
dans lequel un alliage de fer amorphe présentant une structure nanocristalline est utilisé comme matériau magnétisable,
un film de polyéthylène, de polypropylène ou de polyimide est chaque fois disposé entre les couches,
l'empilement (1) présente des couches adhésives, de sorte que le film est relié par adhérence aux couches des deux côtés,
dans lequel les couches sont fixées sur une surface en aluminium incurvée non plane de l'ensemble bobine, les couches suivant la courbure de la surface,
dans lequel l'enroulement plat est un enroulement plan circulaire (2) et est relié à l'empilement (1) au moyen d'un adhésif et/ou d'une masse de scellement du côté de l'empilement (1) opposé à la surface en aluminium,
dans lequel l'enroulement (2) est réalisé au moyen de pistes conductrices d'une carte de circuit imprimé multicouche, la carte de circuit imprimé étant reliée par adhérence à l'empilement (1).

2. Ensemble bobine selon au moins l'une des revendications précédentes,
**caractérisé en ce**
**que** la perméabilité magnétique relative du matériau dépasse la valeur de 30 000, en particulier a une valeur comprise entre 50 000 et 200 000.

3. Ensemble bobine selon au moins l'une des revendications précédentes,
**caractérisé en ce**
**que** chaque couche présente une épaisseur de couche mesurée dans la direction d'empilage comprise entre 1 µm et 150 µm, en particulier une épaisseur de couche comprise entre 15 µm et 50 µm.

4. Ensemble bobine selon au moins l'une des revendications précédentes,
**caractérisé en ce**
**que** l'ensemble bobine présente un ensemble noyau de bobine,
dans lequel le champ magnétique produit par l'enroulement (2) ou le champ magnétique traversant l'enroulement (2) est au moins partiellement conduit à travers l'ensemble noyau de bobine qui présente l'empilement (1), en particulier en tant que culasse, et une ou plusieurs parties en ferrite, en particulier en tant que branche intérieure, respectivement extérieure, de l'ensemble noyau de bobine, en particulier dans lequel la ou les parties en ferrite touchent l'empilement (1) et/ou y sont reliées par adhérence ou scellées avec une masse de scellement.

5. Ensemble bobine selon au moins l'une des revendications précédentes,
**caractérisé en ce**
**que** l'enroulement (2) est scellé au moyen d'une masse de scellement,
en particulier dans lequel l'empilement (1) est relié par matière à la masse de scellement.

6. Ensemble bobine selon au moins l'une des revendications précédentes,
**caractérisé en ce**
**qu'**une masse de scellement est utilisée comme adhésif pour la carte de circuit imprimé.
